# EUROPÄISCHE PATENTSCHRIFT

(11) **EP 0 673 854 B1**
(45) Veröffentlichungstag und Bekanntmachung des Hinweises auf die Patenterteilung: **07.05.1997**
(21) Anmeldenummer: 95102807.5
(22) Anmeldetag: 28.02.1995
(51) Int. Cl.: B65D 77/22, B65D 33/01, B32B 1/06

(54) **Laminat für die Herstellung von Verpackungbehältern mit Überdruckventil**
Laminate for the manufacture of packaging containers with pressure relief valves
Stratifié pour la fabrication de récipients d'emballage ayant une soupape de suspension

(30) Priorität: 11.03.1994 DE 4408244
(43) Veröffentlichungstag der Anmeldung: 27.09.1995
(73) Patentinhaber: ROBERT BOSCH GMBH, 70442 Stuttgart (DE)
(72) Erfinder: Domke, Klaus, Dr.-Ing., D-71254 Ditzingen (DE); Stotkiewitz, Herbert, Dipl.-Ing. (FH), D-74321 Bietigheim-Bissingen (DE); Voegele, Guenther, Dipl.-Ing. (FH), D-71101 Schoenaich (DE); Neugart, Bernd, Dipl.-Wirt.-Ing. (FH), D-71397 Leutenbach (DE); Duelfer, Mathias, Dipl.-Ing., D-73630 Remshalden (DE); Klimaschewski, Jelco, Dipl.-Ing. (FH), D-70734 Fellbach (DE); Schulz, Daniel, Dipl.-Wirt.-Ing. (FH), D-76532 Baden-Baden (DE); Eidher, Michael, Dipl.-Wirt.-Ing. (FH), D-73635 Rudersberg (DE)

(56) Entgegenhaltungen:
- DE-A- 3 521 373
- DE-U- 8 704 279
- GB-A- 2 099 958
- US-A- 4 134 535

## Beschreibung

### Stand der Technik

Die Erfindung geht aus von einem Laminat für die Herstellung von Verpackungsbehältern nach dem Oberbegriff des Anspruchs 1. Bei einem aus der EP 0 144 011 B1 bekannten Laminat dieser Art sind die innere Schicht und die äußere Schicht in einem Längsstreifen nicht miteinander verbunden, so daß ein Kanal gebildet wird. Ferner sind in der mit dem Produkt in Berührung stehenden inneren Laminatschicht Perforationen ausgebildet. Vom verpackten Produkt freigesetztes Gas, im Falle von Kaffee beispielsweise Kohlendioxid, strömt bei Überdruck im Verpackungsbehälter durch die Perforationen in den Kanal und von dort durch Öffnungen an den Enden des Kanals in den Rändern des Kopf- beziehungsweise Bodenbereichs ins Freie. Nachteilig bei diesem Laminat ist, daß aufgrund der verhältnismäßig großen Länge des Kanals und aufgrund von Knickfalten am Kopf und Boden und nahe den Verschlußnähten des als Beutelpackung ausgebildeten Verpackungsbehälters durch Spannungen im Packstoff Drosselstellen gebildet werden, durch die der Öffnungsdruck des Überdruckventils sehr hoch eingestellt wird. Durch einen Überdruck, der beispielsweise 10 mbar übersteigt, wird jedoch die Beutelpackung so aufgebläht, daß sie ein unschönes Aussehen annimmt und mancher Verbraucher dadurch eine verdorbene Ware vermutet.
Um diesen Nachteil zu vermeiden, ist es aus dem DE-GM 87 04 279 bekannt, versetzt zu den Perforationen in der inneren Laminatschicht auch Perforationen in der äußeren Laminatschicht vorzusehen, durch die das Gas entweichen kann. Dadurch werden kürzere Wege für das Gas, und damit ein geringerer Öffnungsdruck erzielt. Jedoch kann es auch bei derartigen Beutelpackungen dazu kommen, daß bei einer Verformung der Packungswände die Kanäle durch Spannungen zusammengedrückt werden. Dadurch ist ein sicheres und zuverlässiges Entweichen des Gases nicht mehr gewährleistet.

### Vorteile der Erfindung

Das erfindungsgemäße Laminat für die Herstellung von Verpackungsbehältern mit den kennzeichnenden Merkmalen des Anspruchs 1 hat demgegenüber den Vorteil, daß durch den den Ventilbereich verstärkenden Ventilstreifen das entstehende Gas selbst bei einer ungünstigen Verformung der Packungswände des Verpackungsbehälters sicher entweichen kann.
Weitere Vorteile und vorteilhafte Weiterbildungen des erfindungsgemäßen Laminats für die Herstellung von Verpackungsbehältern ergeben sich aus den Unteransprüchen und der Beschreibung. Eine noch sicherere Funktion des Ventilstreifens kann durch in dessen Randbereichen angeordnete Abstandshalter erzielt werden. In einer anderen Ausführungsform des erfindungsgemäßen Laminats, bei der auf die Abstandshalter verzichtet wird, sind auch in dem Ventilstreifen Durchlässe für das Gas vorgesehen. Dadurch wird der Aufbau des Laminats vereinfacht, und das vom Laminat und dem Ventilstreifen gebildete Überdruckventil kann auch im Kopfbereich einer Beutelpackung angeordnet werden.

### Zeichnung

Ausführungsbeispiele der Erfindung sind in der Zeichnung dargestellt und werden in der nachfolgenden Beschreibung näher erläutert. Es zeigen Fig.1 eine Beutelpackung in perspektivischer Ansicht, Fig.2 einen Teilschnitt in der Ebene II-II der Fig.1, Fig.3 einen Ausschnitt der Fig.1 in Vorderansicht, Fig.4 einen Teilschnitt in der Ebene IV-IV der Fig.3, Fig.5 einen Teilschnitt in der Ebene II-II der Fig.1 bei einer abgewandelten Ausführungsform des Überdruckventils, Fig.6 eine abgewandelte Beutelpackung in perspektivischer Ansicht und Fig.7 ein geöffnetes Überdruckventil nach Fig.4.

### Beschreibung des Ausführungsbeispiels

Eine in der Fig.1 dargestellte Beutelpackung 10, bei der der umhüllende Beutel zwei breite und zwei schmale Seitenwände 11, 12 sowie einen Kopf 13 und einen Boden 14 aufweist, ist aus einer flexiblen Packstoffolie geformt. Der Kopf 13 und der Boden 14 sind mittels je einer Quernaht 16, 17 und eine Seitenwand mit einer nicht dargestellten Längsnaht gasdicht versiegelt, so daß das verpackte Füllgut, beispielsweise Kaffee, von der Umgebungsluft isoliert ist.

Die zur Formung der Beutelpackung 10 verwendete Packstoffolie (Fig.2) besteht aus einem Folienlaminat 20 beziehungsweise einem Mehrschichtpackstoff, der mindestens zwei Schichten 21, 22 aufweist. Um die Dichtigkeit der Beutelpackung 10 für hochwertige, sauerstoffempfindliche Füllgüter zu erhöhen, kann der Packstoff auch mehr als zwei Schichten haben. Die Schichten 21, 22 bestehen vorzugsweise aus einem elastischen, thermoplastischen, heißsiegelbeziehungsweise schweißbaren Kunststoff. Zum Erhöhen der Gasdichtigkeit kann eine der Schichten 21, 22 oder eine zusätzliche Schicht aus einer dünnen Metallfolie bestehen. Die einzelnen Schichten 21, 22 sind mit einer Schicht 23 aus einem geeigneten Klebstoff miteinander verbunden.

Um zu vermeiden, daß die gasdicht verschlossene Beutelpackung 10 sich stark aufbläht oder gar platzt, wenn das eingeschlossene Füllgut Gas, im Falle von Kaffee beispielsweise Kohlendioxid, erzeugt, hat die Beutelpackung 10 ein Entgasungs- oder Überdruckventil 25, durch das bei Überdruck Gas aus dem Beutelpackungsinnern ins Freie abströmen können, das aber den Zutritt von Luft in das Beutelpackungsinnere verhindert.

Das Überdruckventil 25 ist im Packstoff der Beutelpackung 10 eingerichtet (Fig.3). Dazu sind im Bereich einer der Seitenwände 11, 12 der Beutelpackung 10 in dem Mehrschichtpackstoff, bei dem die einzelnen Schichten 21, 22 im wesentlichen vollflächig mit der Kleberschicht 23 miteinander verbunden sind, in einem Längsstreifen die beiden Schichten 21, 22 nicht miteinander verbunden, so daß im Bereich dieses Streifens eine Blase in Form eines Kanals 27 gebildet wird. In dem Kanal 27 ist ein Ventilstreifen 30, dessen Breite geringer ist als die des Kanals 27, mittig angeordnet. Der den Bereich des Kanals 27 verstärkende Ventilstreifen 30 besteht beispielsweise aus Polyester und hat eine Dicke von 20µm bis 100µm.
In Deckung mit dem Ventilstreifen 30 sind in der inneren Schicht 21 Durchbrüche 31 in Form von jeweils einer Gruppe von Durchstichen ausgebildet, wobei die Durchbrüche 31 in regelmäßigem Abstand voneinander angeordnet sind. Der Ventilstreifen 30 ist an seinen Randbereichen mittels sogenannten Hotmeltpunkten 33, die aus schmelzfähigem Klebstoff bestehen, mit wenigstens einer der beiden Schichten 21, 22 verbunden und fixiert, so daß sich zwischen den einzelnen Hotmeltpunkten 33, der inneren Schicht 21 und dem Ventilstreifen 30 Durchgangsbereiche 34 für das Gas in dem vom Ventilstreifen 30 nicht überdeckten Bereich des Kanals 27 ergeben. Weiterhin sind in der äußeren Schicht 22 im Bereich des Kanals 27 in regelmäßigem Abstand Durchbrüche 36 in Form jeweils eines Schlitzes ausgebildet. Im Ausführungsbeispiel sind diese beiderseits des Ventilstreifens 30 angeordnet, sie können jedoch auch in Deckung mit diesem angeordnet sein.
Vorteilhafterweise sind die Hotmeltpunkte 33, die eine bestimmte Dicke, beispielweise 0,2 mm aufweisen, in Höhe der Durchbrüche 36 der äußeren Schicht 22 angeordnet. Vorzugsweise ist weiterhin auf der der inneren Schicht 21 zugewandten Seite des Ventilstreifens 30 eine Schicht flüssigen Dichtmittels 35, beispielsweise Silikonöl aufgebracht, das Unebenheiten der Schichtoberflächen ausfüllt und durch Adhäsion den Ventilstreifen 30 gegen die innere Schicht 21 zieht.
In einem anderen Ausführungsbeispiel des Folienlaminats 20 (Fig.5) ist der Ventilstreifen 30 an seinen Längsseiten vollflächig, beispielsweise mittels zweier Klebstoffschichten 37 mit der inneren Schicht 21 verbunden. Außerdem hat der Ventilstreifen 30 Durchbrüche 38 in Form von Schlitzen, die mittig und in gleichmäßigen Abständen zwischen den Klebstoffschichten 37 im Ventilstreifen 30 angeordnet sind. In diesem Fall ist die Anordnung der anderen Durchbrüche 31, 36 in den beiden Schichten 21, 22 derart, daß alle Durchbrüche 31, 36, 38 entweder seitlich oder in Längsrichtung zueinander versetzt angeordnet sind.

Weiterhin ist auch ein Ausführungsbeispiel des Überdruckventils 25 denkbar, bei dem zu den eben beschriebenen, und in der Fig.5 dargestellten Merkmalen zusätzlich Hotmeltingpunkte 33 als Abstandshalter zwischen dem Ventilstreifen 30 und der äußeren Schicht 22 verwendet werden. In diesem Fall sind die Hotmeltpunkte 33 bevorzugt in der gleichen Höhe mit den Durchbrüchen 31, 38 der inneren Schicht 21 beziehungsweise des Ventilstreifens 30 angeordnet.

Ergänzend wird darauf hingewiesen, daß die Form der Durchbrüche 31, 36, 38 auch andersartig sein kann, das heißt, daß nicht nur Durchstiche oder Schlitze, sondern je nach Anwendungsfall auch Ausstanzungen, Löcher oder andersartige Schnitte vorteilhaft sein können. Weiterhin werden die günstigen Abstände und Anordnungen der verschiedenen Durchbrüche 31, 36, 38 in den beiden Schichten 21, 22 und dem Ventilstreifen 30 in der Regel durch Versuchsreihen zu ermitteln sein.

Derartige, oben beschriebene Laminate für Verpackungsbehälter, wie Beutelpackungen 10, lassen sich herstellen, indem vor dem Laminieren die entsprechenden Durchbrüche 31, 36 getrennt in die beiden Schichten 21, 22 eingebracht werden und die Schichten 21, 22 unter Zwischenlage des Ventilstreifens 30 so zusammengeführt werden, daß sich der gewünschte Versatz der Durchbrüche 31, 36, 38 zueinander einstellt. Ebenfalls beim Laminieren wird das flüssige Dichtmittel 35 auf dem Ventilstreifen 30 aufgebracht. Bei der Verwendung von Hotmeltpunkten 33 ist es zudem erforderlich, beim Einführen des Ventilstreifens 30 die Hotmeltpunkte 33 an den entsprechenden Stellen anzubringen.

Vorzugsweise erstreckt sich der Kanal 27, und somit das Überdruckventil 25 in Längsrichtung der laminierten Schichten 21, 22 einer Seitenwand 11, 12, so daß er einfach auf bekannten Maschinen herstellbar ist. Der Kanal 27 kann jedoch auch quer zur Längsrichtung und insbesondere quer im Bereich des Kopfes 13 der Beutelpackung 10 verlaufen (Fig.6), was insbesondere dann von Vorteil ist, wenn, wie anschließend noch erläutert wird, auf die Hotmeltpunkte 33 verzichtet wird.
Ergänzend wird bemerkt, daß der Kanal 27 sich nicht über die gesamte Länge oder Breite einer Beutelpackung 10 erstrecken muß, sondern sich auch nur innerhalb eines Teils einer Wand der Beutelpackung 10 erstrecken kann.

Das Überdruckventil 25 der oben beschriebenen Beutelpackung 10 wirkt wie folgt:
Bei gleichem Druck im Innern der Beutelpackung 10 und in der diese umgebenden Atmosphäre sowie bei einem geringen Überdruck im Innern der Beutelpackung 10 liegen im Bereich des Kanals 27 insbesondere der Ventilstreifen 30 und die innere Schicht 21 aneinander an, wobei die Durchbrüche 31 der inneren Schicht 21 vom Ventilstreifen 30 abgedichtet sind. Das im Kanal 27 enthaltene flüssige Dichtmittel 35 erhöht die Dichtigkeit, so daß selbst eine Permeation von kleinen Gasmengen verhindert wird. Wenn der Gasdruck im Innern der Beutelpackung 10 durch vom Füllgut abgesondertes Gas ansteigt und eine bestimmte Höhe erreicht, dringt Gas durch die Durchbrüche 31 der inneren Schicht 21 in den Kanal 27 und drückt den anliegenden Ventilstreifen 30 nach oben (Fig.7). Im Ausführungsbeispiel, bei dem Hotmeltpunkten 33 im Folienlaminat 20 verwendet werden, gelangt das Gas daraufhin durch die Durchgangsbereiche 34 in den Bereich der Durchbrüche 36 der äußeren Schicht 22, wobei eine Verbindung zwischen den inneren Durchbrüchen 31 und den nächstliegenden äußeren Durchbrüchen 36 geschaffen wird. Durch diese Verbindung kann nun Gas aus dem Innern der Beutelpackung 10 ins Freie ausströmen.
Dadurch, daß durch die Hotmeltpunkte 33 ein bestimmter Abstand zwischen den beiden Schichten 21, 22 geschaffen wird, wird der den Ventilbereich verstärkende Effekt des Ventilstreifens 30 noch vergrößert, so daß sich auch bei einer Verformung der Beutelpackung 10 aufgrund von Spannungen in deren Seitenwänden 11, 12 stets die Durchlässe 34 bilden können.

Bei dem Ausführungsbeispiel nach Fig.6, bei dem auf die Hotmeltpunkte 33 im Folienlaminat 20 verzichtet wird, strömt das Gas bei einem Überdruck in der Beutelpackung 10 durch die Schlitze 38 in dem Ventilstreifen 30 durch die Durchbrüche 36 der äußeren Schicht 22 ins Freie, wobei diese durch den Überdruck von dem Ventilstreifen 30 abgehoben ist. In diesem Fall ist es auch möglich, das Überdruckventil 25, beziehungsweise den Kanal 27, quer verlaufend im Kopf 13 der Beutelpackung 10 anzuordnen.

Nach Abgabe einer bestimmten Gasmenge und sinkendem Innendruck im Innern der Beutelpackung 10 legt sich der Ventilstreifen 30 wieder an die innere Schicht 21 an, so daß sich der Durchlaß im Kanal 27 wieder schließt. Damit ist das Eindringen von Luftsauerstoff aus der Atmosphäre in das Innere der Beutelpackung 10 unterbunden.

## Patentansprüche

1. Laminat (20) für die Herstellung von Verpackungsbehältern (10), bestehend aus einem Mehrschichtpackstoff mit wenigstens einer flexiblen äußeren Schicht (22), und mit einer mit dem Füllgut in Berührung stehenden inneren Schicht (21), wobei die beiden Schichten (21, 22) außer in einem streifenförmigen Kanal (27), in dem die Schichten (21, 22) lose aufeinanderliegen, fest miteinander verbunden sind, und in dem Kanal (27) in jeder der beiden Schichten (21, 22) Durchbrüche (31, 36) angeordnet sind, dadurch gekennzeichnet, daß in dem Kanal (27) ein die Durchbrüche (31) der inneren Schicht (21) ventilartig überdeckender, flexibler Ventilstreifen (30) angeordnet ist.

2. Laminat für die Herstellung von Verpackungsbehältern nach Anspruch 1, dadurch gekennzeichnet, daß der Ventilstreifen (30) Durchbrüche (38) aufweist, die zu den Durchbrüchen (31) in der inneren Schicht (21) versetzt angeordnet sind, und in seinen Randbereichen vollflächig mit der inneren Schicht (21) oder der äußeren Schicht (22) verbunden ist, und daß bei einem Überdruck in dem Verpackungsbehälter (10) zwischen den Durchbrüchen (38) in dem Ventilstreifen (30) und den Durchbrüchen (31, 36) in den Schichten (21, 22) eine offene Verbindung besteht.

3. Laminat für die Herstellung von Verpackungsbehältern nach Anspruch 1 oder 2, dadurch gekennzeichnet, daß der Ventilstreifen (30) in seinen Randbereichen durch Abstandshalter (33) teilweise zumindest mit einer der beiden Schichten (21, 22) verbunden ist.

4. Laminat für die Herstellung von Verpackungsbehältern nach einem der Ansprüche 1 bis 3, dadurch gekennzeichnet, daß die Breite des Ventilstreifens (30) geringer ist als die Breite des Kanals (27).

5. Laminat für die Herstellung von Verpackungsbehältern nach Anspruch 4, dadurch gekennzeichnet, daß der Ventilstreifen (30) mittig in dem Kanal (27) angeordnet ist.

6. Laminat für die Herstellung von Verpackungsbehältern nach einem der Ansprüche 1 bis 5, dadurch gekennzeichnet, daß die Durchbrüche (31, 36) der inneren Schicht (21) und der äußeren Schicht (22) versetzt zueinander angeordnet sind.

7. Laminat für die Herstellung von Verpackungsbehältern nach einem der Ansprüche 1 bis 6, dadurch gekennzeichnet, daß die Durchbrüche (31, 36, 38) die Form von Schlitzen, Ausschnitten, Perforationen, Durchstichen oder Löchern haben.

8. Laminat für die Herstellung von Verpackungsbehältern nach einem der Ansprüche 1 bis 7, dadurch gekennzeichnet, daß zwischen der inneren Schicht (21) und dem Ventilstreifen (30) ein Flüssigkeitsfilm, bestehend aus einem Dichtmittel (35) angeordnet ist.

9. Verpackungsbehälter in Form eines Beutels (10), bestehend aus einem Laminat nach einem der Ansprüche 1 bis 8, mit Seitenwänden (11, 12), einem Kopf (13)- und einem Bodenbereich (14), dadurch gekennzeichnet, daß der Kanal (27) längs einer Seitenwand (11, 12) angeordnet ist.

10. Verpackungsbehälter nach Anspruch 9, dadurch gekennzeichnet, daß daß der Kanal (27) im Kopfbereich (13) angeordnet ist.

## Claims

1. Laminate (20) for the manufacture of packaging containers (10), consisting of a multilayer packaging material having at least one flexible outer layer (22) and having an inner layer (21) which is in contact with the contents, the two layers (21, 22) being firmly connected to one another apart from in a strip-shaped channel (27) in which the layers (21, 22) lie loosely one on top of the other, and openings (31, 36) being arranged in the channel (27) in each of the two layers (21, 22), characterized in that a flexible valve strip (30) which covers the openings (31) in the inner layer (21) in the manner of a valve is arranged in the channel (27).

2. Laminate for the manufacture of packaging containers according to Claim 1, characterized in that the valve strip (30) has openings (38), which are arranged offset relative to the openings (31) in the inner layer (21), and is connected over the whole area to the inner layer (21) or to the outer layer (22) in its edge regions, and in that, in the event of excess pressure in the packaging container (10), there is an open connection between the openings (38) in the valve strip (30) and the openings (31, 36) in the layers (21, 22).

3. Laminate for the manufacture of packaging containers according to Claim 1 or 2, characterized in that the valve strip (30) is at least partially connected to one of the two layers (21, 22) by spacers (33) in its edge regions.

4. Laminate for the manufacture of packaging containers according to one of Claims 1 to 3, characterized in that the width of the valve strip (30) is less than the width of the channel (27).

5. Laminate for the manufacture of packaging containers according to Claim 4, characterized in that the valve strip (30) is arranged centrally in the channel (27).

6. Laminate for the manufacture of packaging containers according to one of Claims 1 to 5, characterized in that the openings (31, 36) in the inner layer (21) and in the outer layer (22) are arranged offset relative to one another.

7. Laminate for the manufacture of packaging containers according to one of Claims 1 to 6, characterized in that the openings (31, 36, 38) have the shape of slots, cutouts, perforations, bores or holes.

8. Laminate for the manufacture of packaging containers according to one of Claims 1 to 7, characterized in that a liquid film consisting of a sealant (35) is arranged between the inner layer (21) and the valve strip (30).

9. Packaging container in the shape of a bag (10) consisting of a laminate according to one of Claims 1 to 8, having side walls (11, 12), a top region (13) and a bottom region (14), characterized in that the channel (27) is arranged along one side wall (11, 12).

10. Packaging container according to Claim 9, characterized in that the channel (27) is arranged in the top region (13).

## Revendications

1. Stratifié (20) pour la fabrication de récipients d'emballage (10), consistant en un matériau d'emballage à plusieurs couches, avec au moins une couche extérieure flexible (22) et avec une couche intérieure (21) se trouvant en contact et avec le produit de remplissage, les deux couches (21, 22) étant reliées solidairement l'une à l'autre dans un canal (27) en forme de bande, dans lequel les deux couches (21, 22) reposent librement l'une sur l'autre et des ajours (31, 36) étant disposés dans le canal (27) dans chacune des deux couches (21, 22),
caractérisé en ce que
dans le canal (27) on dispose une bande formant soupape (30) flexible, recouvrant à la manière d'une soupape les ajours (31) de la couche intérieure (21).

2. Stratifié pour la fabrication de récipients d'emballage selon la revendication 1,
caractérisé en ce que
la bande formant soupape (30) présente des ajours (38), qui sont disposés de façon décalée par rapport aux ajours (31) dans la couche intérieure (21) et est reliée dans ses zones de bordure à pleine surface avec la couche intérieur (21) ou la couche extérieure (22), et en ce que dans le cas d'une surpression dans le récipient d'emballage (10) il y a une liaison ouverte entre les ajours (38) dans la bande formant soupape (30) et les ajours (31, 36) dans les couches (21, 22).

3. Stratifié pour la fabrication de récipients d'emballage selon la revendication 1 ou 2,
caractérisé en ce que
la bande formant soupape (30) est reliée dans ses zones de bordure par des écarteurs (33) en partie du moins à l'une des deux couches (21, 22).

4. Stratifié pour la fabrication de récipients d'emballage selon l'une des revendications 1 à 3,
caractérisé en ce que
la largeur de la bande formant soupape (30) est plus faible que la largeur du canal (27).

5. Stratifié pour la fabrication de récipients d'emballage selon la revendication 4,
caractérisé en ce que
la bande formant soupape (30) est disposée au milieu dans le canal (27).

6. Stratifié pour la fabrication de récipients d'emballage selon l'une des revendications 1 à 5,
caractérisé en ce que
les ajours (31, 36) de la couche intérieure (21) et de la couche extérieure (22) sont disposés de façon décalée les uns par rapport aux autres.

7. Stratifié pour la fabrication de récipients d'emballage selon l'une des revendications 1 à 6,
caractérisé en ce que
les ajours (31, 36, 38) ont la forme de fentes, de découpes, de perforations, de coupures ou de trous.

8. Aggloméré pour la fabrication de récipients d'emballage selon l'une des revendications 1 à,
caractérisé en ce
qu'entre la couche intérieure (21) et la bande formant soupape (30), on dispose un film de liquide, consistant en un agent d'étanchéité (35).

9. Récipient d'emballage en forme de sac (10) réalisé en un stratifié selon l'une des revendications 1 à 8, avec des parois latérales (11, 12), une tête (13) et une zone de fond (14),
caractérisé en ce que
le canal (27) est disposé le long d'une paroi latérale (11, 12).

10. Récipient d'emballage selon la revendication 9,
caractérisé en ce que
le canal (27) est disposé dans la zone de tête (13).
